# FASCICULE DE BREVET EUROPEEN

(11) **EP 0 179 111 B1**
(45) Date de publication et mention de la délivrance du brevet: **24.08.1988**
(21) Numéro de dépôt: 85902045.5
(22) Date de dépôt: 12.04.1985
(51) Int. Cl.: B66F 7/00

(54) **CHARIOT SUPPORT DE VEHICULE OU DE MATERIEL**
TRAGWAGEN FÜR FAHRZEUG ODER MATERIAL
SUPPORT TRUCK FOR VEHICLE OR MATERIAL

(30) Priorité: 13.04.1984 FR 8406088
(43) Date de publication de la demande: 30.04.1986
(73) Titulaire: ROUX, Pierre, F-69006 Lyon (FR)
(72) Inventeur: ROUX, Pierre, F-69006 Lyon (FR)
(74) Mandataire: Schmitt, John
(86) Numéro de dépôt international: FR8500082
(87) Numéro de publication internationale: WO8504644

(56) Documents cités:
- DE-A- 2 250 654
- DE-A- 3 200 300
- DE-C- 861 459
- FR-A- 2 158 577
- FR-A- 2 509 710
- GB-A- 521 924
- US-A- 1 341 621
- US-A- 2 637 522
- US-A- 3 405 781
- US-A- 3 504 889
- US-A- 3 690 608
- Patents Abstracts of Japan, vol.7, no.189 (M-237)1334; 18 August 1983

## Description

La présente invention a trait à un dispositif pour la distribution de liquides tels que liquides alimentaires et notamment de boissons réfrigérées ou non, dans lequel on dilue un liquide concentré à l'aide d'un liquide diluant, notamment de l'eau.

L'invention s'applique notamment à la distribution de boissons réfrigérées à partir de concentrés, telles que par exemple boissons préparées à partir de concentrés naturels de jus de fruits, par exemple des oranges, avec ou sans pulpe, broyée ou non broyée.

Les dispositifs ou appareils de ce type actuellement connus sont destinés à assurer d'une façon automatique la dilution d'un produit concentré liquide, visqueux ou non, avec ou sans pulpe, dans l'eau, en général de l'eau rafraîchie et, en général, à délivrer des doses du produit ainsi dilué, par exemple au verre ou au gobelet.

Ces appareils présentent notamment l'inconvénient d'être relativement onéreux, compliqués car comportant de nombreuses pièces mobiles, difficiles à entretenir et surtout à nettoyer conformément aux prescriptions qui imposent un nettoyage systématique des distributeurs de liquides alimentaires dont les composants tels que pompe, valve, canalisations et conduits de distribution sont le siège de fermentations bactériennes en particulier.

Il a déjà été proposé de. remplacer des éléments mobiles, tels que les pompes, par des moyens de mélange utilisant un organe déprimogène.

Le brevet U.S. 2 920 579 décrit un dispositif dans lequel le concentré de fruit est amené directement dans l'axe d'un venturi par un injecteur ajustable 44 débouchant dans une tuyère de venturi. Il est clair qu'un tel dispositif a été prévu pour essayer de régler, par des déplacements axiaux au niveau du venturi, et ceci de façon extrêmement fine, le débit de concentré. Ceci implique que la dépression provoquée n'est pas sensiblement constante et varie, notamment en fonction du niveau de concentré dans le récipient réfrigéré de concentré 16. En outre, ce dispositif est complexe et comporte un venturi compliqué constitué de plusieurs pièces assemblables, à savoir, notamment, l'injecteur central, la pièce formant tuyère et conduit de distribution, une arrivée d'eau, une pièce de blocage 49 ainsi que des joints et moyens de blocage. Ces différents moyens sont nécessaires en raison du principe de fonctionnement et de réglage requis. Bien entendu, ces pièces sont difficiles à démonter et difficiles à laver. Enfin l'étranglement du venturi est prévu pour éviter que ne pénètre, au niveau de l'injecteur, de l'air en provenance de l'ouverture 21, ce qui signifie que le conduit 20 reçoit de l'air par son embouchure et que, dans ce conduit, le liquide n'est pas à l'abri de l'air et donc de la fermentation.

Le brevet français 1 392840 décrit un dispositif dans lequel il existe de l'air à l'intérieur de l'organe déprimogène avant le début du fonctionnement. La présence de cet air empêche l'établissement d'une dépression constante et donc l'obtention d'une bonne homogénéité. Un tel dispositif est particulièrement sensible aux différences de niveau dans le réservoir du produit qui doit être dilué. L'organe déprimogène est orienté verticalement, ce qui empêche qu'il ne retienne le liquide en son intérieur. A fortiori, le conduit d'évacuation vertical est exposé à l'air entre deux fonctionnements avec tous les inconvénients qui en résultent au niveau de l'hygiène. Enfin, le dispositif est également très compliqué, présente un grand nombre de pièces complexes et des joints et demande des réglages délicats.

Le brevet allemand 3 234 957 décrit un dispositif distributeur de sirop dilué dans lequel une partie du dispositif reste remplie de sirop concentré entre deux opérations successives de distribution. Cette quantité de sirop concentré est simplement chassée lors de l'arrivée de l'eau et n'est donc pas diluée, provoquant ainsi un manque d'homogénéité dans le gobelet récepteur. D'autre part, une partie du dispositif reste vide entre deux opérations successives de distribution, excepté des traces de sirop dilué qui restent donc en contact avec l'air, ce qui favorise l'oxydation et la prolifération bactérienne.

La présente invention se propose de remédier à ces inconvénients et de fournir un dispositif de distribution de liquides tels que liquides alimentaires et notamment boissons, permettant de diluer, à une concentration donnée et avec une grande précision, un concentré liquide qui peut être indifféremment visqueux ou non visqueux, avec ou sans pulpe broyée ou non et, le cas échéant, de délivrer le produit dilué en doses exactes, et ceci en utilisant des moyens simples, peu onéreux et peu sujets aux pannes.

Un autre objectif de l'invention est de permettre ainsi d'obtenir un produit dilué extrêmement homogène.

Un autre objectif de l'invention est de délivrer, à température recommandée pour la consommation, le liquide alimentaire quelle que soit la fréquence d'utilisation.

Un autre objectif de l'invention est de permettre de reconstituer les propriétés organoleptiques d'un jus de fruits fraîchement pressé à partir d'un concentré naturel congelé de jus de fruits.

Un autre objectif de l'invention est de réaliser un dispositif qui ne met pas en oeuvre des moyens mécaniques complexes en contact avec le concentré ou le liquide diluant.

Un autre objectif de l'invention est d'éviter ou de limiter considérablement les phénomènes d'oxydation ou de fermentation des liquides contenus et de conserver ainsi les propriétés organoleptiques du liquide alimentaire délivré, et ceci en particulier pour les produits très sensibles à l'oxydation et à la fermentation.

Un autre objectif encore de l'invention est de fournir un dispositif qui soit de nettoyage extrêmement facile et aisé, en permettant un démontage rapide.

Un autre objectif encore de l'invention est, dans le cas fréquent où le liquide diluant est de l'eau potable, d'utiliser la pression du réseau d'eau potable qui alimente l'appareil, comme source d'énergie.

L'invention a pour objet un dispositif comprenant une source de liquide diluant, notamment le réseau d'eau potable régulé par un régulateur, une source de produit concentré, un organe déprimogène de forme simple pour diluer le produit concentré dans le liquide diluant, et dans lequel on amène le concentré liquide par l'intermédiaire d'un passage calibré relié par un conduit à la source de produit concentré pour provoquer un effet d'aspiration du liquide concentré en fonction d'une dépression constante telle que le débit aspiré de concentré ne soit pas significativement sensible aux variations du niveau du récipient de concentré, et une canalisation en aval de l'organe déprimogène, du liquide étant susceptible de demeurer dans l'organe déprimogène entre deux opérations successives de distribution, caractérisé en ce que l'organe déprimogène se poursuit directement en aval par un conduit de faible volume interne suffisamment allongé pour former un conduit d'homogénéisation et en ce que les dimensions internes de la canalisation en aval de l'organe déprimogène sont agencées pour que le produit liquide dilué demeure dans la quasi-totalité du volume interne de l'organe déprimogène et de la canalisation, entre deux opérations successives de distribution.

De préférence, l'alimentation de l'organe déprimogène en concentré liquide s'effectue par le simple effet d'aspiration de l'organe déprimogène ou, éventuellement, en utilisant en plus la gravité du liquide concentré.

Selon une caractéristique avantageuse, l'organe déprimogène se poursuit par une canalisation de distribution pouvant éventuellement faciliter ou améliorer l'homogénéisation du produit à distribuer, et avantageusement, on maintient, entre deux opérations successives de distribution, le produit liquide dans ladite canalisation . en empêchant toute entrée d'air, et en maintenant de préférence le volume de la canalisation à une valeur très faible par rapport au volume des doses qui peuvent être distribuées.

Par exemple ce rapport peut être compris entre 0,5 et 2 % du volume de dose, ce dernier pouvant aller jusqu'à 20 cl et plus.

Le maintien du produit liquide dans ladite canalisation peut être effectué de préférence par simple effet des tensions superficielles, par exemple par capillarité, et/ou de la disposition géométrique de la canalisation mais on peut également utiliser d'autres moyens, notamment la gravité, l'utilisation de clapets de retenue, notamment sur le concentré etc...

De préférence, ladite canalisation peut être constituée de, ou comporter en aval direct de l'organe déprimogène, un conduit d'homogénéisation de préférence de faible diamètre avec un rapport longueur/diamètre de préférence supérieur à 10.

Dans le cas où le liquide diluant est de l'eau potable, on peut avantageusement utiliser, pour assurer la circulation de l'eau et de préférence l'aspiration du concentré, la pression du réseau d'eau potable en l'aménageant éventuellement, par des moyens de régulation de pression tels qu'un détendeur, à une valeur prédéterminée correspondant à l'usage choisi.

Dans le cas de distribution de produits frais ou boissons fraîches ou réfrigérées, on peut avantageusement rafraîchir et réfrigérer le concentré et/ou le diluant de façon à distribuer le produit final à la température désirée.

Conformément à l'invention, dans le cas où l'on désire distribuer des doses individuelles précises de produit, ceci peut être obtenu de façon simple en délimitant exactement la durée de passage du liquide diluant dans les moyens déprimogènes.

Le procédé selon l'invention permet d'obtenir un rapport volumique diluant/concentré compris entre 2 et 100 et davantage.

Conformément à l'invention, les débits et sections de passage sont de préférence conçus de façon à permettre une vitesse d'écoulement du produit dilué de l'ordre de 2 à 6 m/s.

L'organe déprimogène peut être constitué d'une simple chambre alimentée en liquide diluant par l'intermédiaire d'une buse calibrée pour créer dans la chambre une dépression stable et suffisante pour aspirer le concentré à un débit stable.

De préférence, l'organe déprimogène se poursuit, dans l'axe de la buse ou du flux de liquide diluant, par un conduit de faible volume interne et de préférence de faible longueur à travers lequel le produit final se trouve distribué, conduit aboutissant de préférence à un bec verseur.

Ce conduit peut être avantageusement un conduit ayant un rapport longueur/diamètre supérieur à 10.

De préférence, la source de produit concentré se trouve disposée sous l'organe déprimogène et la tubulure plonge alors dans la source de liquide concentré qui se trouve progressivement aspiré, des moyens anti-reflux tels que par exemple un clapet à bille, étant disposés dans la tubulure, par exemple au niveau de l'organe déprimogène ou, mieux, à l'extrémité inférieure de la tubulure plongeant dans la source de concentré liquide.

La source de produit concentré, qui peut alors être constituée d'un simple récipient, peut être, si on le souhaite, convenablement réfrigérée et l'on peut avantageusement utiliser ces moyens de réfrigération pour refroidir le flux de liquide diluant.

Le conduit de distribution peut jouer le rôle de conduit d'homogénéisation et est, de préférence, conçu de façon telle qu'à la fin de la distribution, il reste rempli de liquide, de même que, le cas échéant, le bec verseur qui le prolonge, le volume interne de ces éléments retenant le liquide de préférence par capillarité, bien que d'autres moyens puissent être prévus tels que clapet, inclinaison du conduit permettant au liquide de se maintenir par gravité, etc...

Il en résulte que la totalité du dispositif selon l'invention est donc toujours rempli de liquide, ce qui s'oppose à la pénétration de l'air et évite ou réduit considérablement les phénomènes d'oxydation et/ou de fermentation.

De façon avantageuse pour éviter toute stagnation ou accumulation de produit, pulpe, ainsi que toute fermentation, on évite de donner au volume interne du dispositif et notamment au conduit de distribution et le cas échéant, au bec verseur, toute forme comportant des zones mortes, de façon que toute surface interne se trouve balayée par le liquide lors de l'opération de distribution.

Le ou les matériaux en contact avec le produit final, le liquide diluant et le liquide concentré sont de préférence opaques et réalisés avec un excellent état de surface.

Le réglage et/ou l'adaptation de la concentration du produit final peuvent être effectués en agissant sur le débit du liquide diluant dans l'organe déprimogène mais de préférence on effectue ce réglage en utilisant des organes déprimogènes interchangeables de dimensions convenables ou, dans un même organe déprimogène, en utilisant des buses calibrées et/ou des passages calibrés de diamètres différents pour y introduire le liquide diluant et/ou le concentré.

Grâce à l'invention, on parvient ainsi, sans utiliser le moindre organe mobile, à distribuer des produits liquides alimentaires homogènes, de concentration précise et stable, de pureté alimentaire élevée, et ceci même par doses de petits ou très petits volumes.

D'autres avantages et caractéristiques de l'invention apparaîtront à la lecture de la description suivante, faite à titre d'exemple non limitatif, et se référant au dessin annexé dans lequel :

La figure 1 représente une vue schématique, en coupe sagittale, d'un dispositif selon l'invention,

La figure 2 représente, à une échelle agrandie, l'organe déprimogène et le conduit de distribution avec le bec verseur.

En se référant à la figure 1, on voit un dispositif destiné à la distribution de doses de jus d'orange à partir de concentré congelé. Le dispositif comporte, dans un carrossage convenable 1 recouvert par un couvercle 2 présentant une partie 2a en porte-à-faux, une enceinte calorifugée 3 à l'intérieur de laquelle est disposé un moyen de réfrigération tel qu'un serpentin (non représenté) permettant d'y maintenir une température de 2 à 4°C. Dans cette enceinte est suspendu un récipient 4 contenant le concentré de jus d'orange congelé qui, au bout d'un certain temps, se met à la température régnant dans l'enceinte 3.

Au-dessus de l'enceinte 3 et du couvercle du récipient 4 se trouve disposée, sur des moyens de support 5, une pièce métallique ou en matière plastique 6, de forme généralement parallélépipédique et dont la forme est mieux vue sur la figure 2. Cette pièce comporte une chambre déprimogène 7 débouchant sur l'une des faces de la pièce 6 et se poursuivant horizontalement par un passage long de faible diamètre 8 débouchant lui- même dans un passage de plus grand diamètre 9 disposé cette fois-ci verticalement et se poursuivant, vers la face inférieure de la pièce 6, par un élargissement 10 destiné à recevoir et maintenir l'extrémité supérieure d'un tube vertical 11 formant le bec verseur. Une deuxième chambre 12, cette fois-ci verticale, débouche dans la partie antérieure de la chambre 7 par un orifice calibré 13.

A titre d'exemple les dimensions internes peuvent être les suivantes :
- chambre 7 : longueur 24 mm, diamètre 10,4 mm
- conduit 8 : longueur 120 mm, diamètre 4 mm
- conduit 9 : diamètre 7 mm
- chambre 12 : longueur 19 mm, diamètre 12,2 mm
- orifice calibré 13 : diamètre 4 mm, épaisseur 2 mm.

Dans la chambre 12 pénètre, de façon étanche, un conduit vertical 14 qui s'étend jusqu'au voisinage du fond du récipient 4 où se trouve un rétrécissement avec une bille formant clapet de non-retour, empêchant à l'état de repos le concentré de liquide contenu dans le conduit 14 de redescendre vers le récipient 4. Le raccordement du conduit 14 dans la chambre 12 est effectué de façon étanche, par exemple par l'intermédiaire d'un joint torique. Les dimensions sont les suivantes :
- conduit 14 : longueur 200 mm, diamètre 10 mm
- bille : diamètre 3 mm sur siège de diamètre 6 mm.

Par ailleurs dans la chambre 7 est en place une buse d'injection 16 contenant un orifice calibré 17 dans l'axe de la chambre et du conduit 8, à un emplacement tel que le volume utile de la chambre 7 disposé entre la buse et le conduit 8 possède une longueur axiale de 4 mm, compte non tenu de l'extrémité conique de la chambre 7. Enfin, en amont de la buse 16, on raccorde la chambre 7 à une canalisation 18 dont seule la partie initiale est représentée sur la figure 1. Cette canalisation 18, qui est destinée à l'amenée du liquide diluant, en l'occurrence de l'eau provenant du réseau urbain, passe à travers l'enceinte calorifugée 3 de façon à permettre d'y refroidir le liquide diluant, après quoi la canalisation se poursuit vers l'arrivée d'eau, de préférence par l'intermédiaire d'un régulateur de pression de type usuel. Une électrovanne 19 est montée sur la canalisation 18 et est commandée par un bouton- pression (non représenté) ou un autre dispositif de commande, pour ouvrir le passage pendant la durée déterminée qui, compte tenu des dimensions caractéristiques de l'appareillage, permet de délivrer une dose bien précise de produit et en l'occurrence de jus d'orange prêt à la consommation, par exemple dans des gobelets. L'électrovanne 9 peut être remplacée partout autre moyen de commande, temporisé ou non.

On voit que le dispositif ainsi réalisé est extrêmement simple et ne comporte aucune partie mobile. L'ensemble de ces éléments peut être constitué de façon interchangeable et les différents passages et canalisations de la pièce 6 sont dépourvues d'angles morts et présentent une paroi interne lisse de bonne qualité. Ces différentes pièces, à savoir la pièce 6 avec le bec verseur 11, de préférence non démontable, le conduit 14 et la buse d'injection 16 peuvent être très facilement démontés et nettoyés et cela quotidiennement.

Le réglage de la concentration de la dose distribuée est assuré en utilisant chaque fois und buse 16 ayant un diamètre d'orifice 17 approprié et en mettant cette buse en place dans la chambre 7.

Le fonctionnement est le suivant:

Le conduit 14 étant rempli de concentré, on ouvre l'électrovanne 19. Le jet d'eau qui s'établit dans l'organe déprimogène dans la chambre 7 aspire immédiatement un débit déterminé de concentré qui se mélange dans la chambre et continue de s'homogénéiser dans le conduit d'homogénéisation 8, le produit liquide sortant ensuite par le bec verseur 11 étant tout à fait homogène et de concentration constante et ceci jusqu'à ce que l'on arrête l'électrovanne. A l'arrêt, en raison des dimensions, notamment du diamètre, du conduit 8, celui-ci reste rempli de liquide. Il en est de même du bec verseur 11 qui n'a qu'un diamètre réduit. On constate en outre qu'aucune goutte ne se forme à l'extrémité du bec verseur 11 de sorte que l'on évite de "salir la base du dispositif.

Malgré l'importante différence de niveau qui s'établit dans le récipient 4 entre le moment où il est rempli et le moment où il est vidé, les doses distribuées présentent une constance de la concentration suffisante pour être totalement imperceptible au goût et être en harmonie avec les réglementations en vigueur, et cela grâce à la présence de l'orifice calibré 13 dont la perte de charge est élevée par rapport à la variation du niveau de concentré.

Les exemples qui suivent vont illustrer les propriétés du dispositif selon l'invention lors de la mise en oeuvre du procédé de distribution.

### Exemple 1

Préparation d'un jus d'orange avec un concentré naturel congelé avec pulpe non broyée. Ce concentré doit être conservé à une température inférieure ou égale à -18 °C et à l'emploi il doit être réchauffé à une température voisine de 0 °C. Il s'agit d'un produit n'ayant pas de caractéristiques bien précises et qui demande à être dilué pour une partie de concentré avec trois parties d'eau pour la reconstitution du jus d'orange originel, lequel a un degré BRIX de 10,2.

La viscosité du concentré est de 290 centipoises à 4°C et 310 centipoises à 2°C.

La température du concentré a varié de 2 à 4 °C pendant l'essai.

On a utilisé une buse 16 ayant un diamètre d'orifice 17 de 1,9 mm et la pression de l'eau en amont de la buse a été ramenée à 0,8 kg/cm² effectif. Pendant tous les essais, on a obtenu un jus de fruit ayant un degré BRIX de 10,1 ± 2 % alors que la variation relative du niveau de concentré dans le récipient 4 a été de 15 cm. Cette variation de degré BRIX n'est pas détectable au goût.

### Exemple 2

Préparation d'un jus d'orange avec un concentré naturel pasteurisé avec pulpe broyée.

La reconstitution du jus d'orange demande une partie de concentré pour cinq parties d'eau. Le degré BRIX du produit originel ainsi reconstitué manuellement avec soin est de 10,5.

La viscosité du concentré est de 445 centipoises à 5,5 °C et 475 centipoises à 3,5 °C.

Par rapport à l'exemple 1, le conduit d'aspiration est modifié en ce que le clapet à bille a un diamètre de 5,5 mm au lieu de 8 mm et en ce que l'orifice du siège de la bille a été ramené à 3 mm.

La buse a un diamètre d'orifice 17 de 2 mm, la pression d'eau étant de 0,850 kg/cm².

Au cours de l'essai, la température du concentré a été maintenue entre 3 et 4,5 °C.

Le jus de fruit reconstitué par le procédé selon l'invention a un degré BRIX de 10,6 ±:3%.

## Revendications

1. Dispositif comprenant une source de liquide diluant, notamment le réseau d'eau potable régulé par un régulateur, une source de produit concentré (4), un organe déprimogène de forme simple pour diluer le produit concentré dans le liquide diluant, et dans lequel on amène le concentré liquide par l'intermédiaire d'un passage calibré (13) relié par un conduit (14) à la source de produit concentré pour provoquer un effet d'aspiration du liquide concentré en fonction d'une dépression constante telle que le débit aspiré de concentré ne soit pas significativement sensible aux variations du niveau du récipient de concentré, et une canalisation (8, 11) en aval de l'organe déprimogène, du liquide étant susceptible de demeurer dans l'organe déprimogène entre deux opérations successives de distribution, caractérisé en ce que l'organe déprimogène se poursuit directement en aval par un conduit de faible volume interne (8) suffisamment allongé pour former un conduit d'homogénéisation et en ce que les dimensions internes de la canalisation (8, 11) en aval de l'organe déprimogène sont agencées pour que le produit liquide dilué demeure dans la quasi-totalité du volume interne de l'organe déprimogène et de la canalisation, entre deux opérations successives de distribution.

2. Dispositif selon la revendication 1, caractérisé en ce que ledit conduit (14) possède un rétrécissement (15) au niveau de la source de produit concentré (4).

## Patentansprüche

1. konzentrierte Flüssigkeit mittels einer kalibrierten Offnung (13) einleitet, die über eine Leitung (14) mit der Quelle für konzentriertes Produkt verbunden ist, um einen Ansaugeffekt an der konzentrierten Flüssigkeit in Abhängigkeit von einem konstanten Unterdruck hervorzurufen, sodaß die angesaugte Menge des Konzentrats im wesentlichen unabhängig von Niveauschwankungen im Konzentratbehälter ist, und mit einem Leitungssystem (8, 11) stromabwärts von dem Unterdruck erzeugenden Organ, wobei Flüssigkeit in dem Unterdruck erzeugenden Organ zwischen zwei aufeinanderfolgenden Abgabevorgängen verbleiben kann, dadurch gekennzeichnet, daß das Unterdruck erzeugende Organ sich stromabwärts direkt durch eine Leitung (8) kleinen Innenvolumens fortsetzt, die ausreichend lang ist, um eine Homogenisierungsleitung zu bilden, und daß die Innenabmessungen des Leitungssystems (8, 11) stromabwärts von dem Unterdruck erzeugenden Organ so gestaltet sind, daß das verdünnte flüssige Produkt in der Quasi-Gesamtheit des Innenvolumens des Unterdruck erzeugenden Organs und des Leitungssystems zwischen zwei aufeinanderfolgenden Abgabevorgängen verbleibt.

2. Vorrichtung nach Anspruch 1, dadurch gekennzeichnet, daß die genannte Leitung (14) eine Verengung (15) in Höhe der Quelle (14) für das konzentrierte Produkt besitzt.

3. Vorrichtung nach Anspruch 2, dadurch gekennzeichnet, daß der Durchmesser der Verengung (15) kleiner oder gleich dem Durchmesser der kalibrierten Öffnung (13) ist.

4. Vorrichtung nach einem der Ansprüche 1 bis 3, dadurch gekennzeichnet, daß das Verhältnis des Volumens des Leitungssystems (8, 11) stromabwärts des Unterdruck erzeugenden Organs zum Volumen der Dosen zwischen 0,5 % und 2 % liegt.

5. Vorrichtung nach einem der Ansprüche 1 bis 4, gekennzeichnet durch eine Ausströmgeschwindigkeit des verdünnten Produkts in der Größenordnung zwischen 2 und 6 m/s.

6. Vorrichtung nach einem der Ansprüche 1 bis 5, dadurch gekennzeichnet, daß das Verhältnis Länge/Durchmesser der Homogenisierungsleitung (8) größer als 10 ist.

7. Vorrichtung nach einem der Ansprüche 2 bis 6, dadurch gekennzeichnet, daß das Unterdruck erzeugende Organ (6) am oberen Ende der Leitung (14) angeordnet ist, die mit der Verengung (15) versehen ist, oberhalb des Behälters (4), der das Konzentrat enthält.

8. Vorrichtung nach einem der Ansprüche 1 bis 7, dadurch gekennzeichnet, daß das Unterdruck erzeugende Organ von einer einfachen zylindrischen Kammer (7) gebildet ist, die mit Verdünnungsflüssigkeit durch eine austauschbare kalibrierte Düse (16) und mit konzentrierter Flüssigkeit durch die genannte kalibrierte Öffnung (13), die quer angeordnet ist, versorgt ist.

9. Vorrichtung nach einem der Ansprüche 1 bis 8, dadurch gekennzeichnet, daß das Unterdruck erzeugende Organ und die Homogenisierungsleitung (8) in einem einzigen Bauteil ausgebildet sind, das enthält : eine Kammer, die das Unterdruckorgan bildet und dazu eingerichtet ist, eine austauschbare Düse (16) aufzunehmen, sowie eine zweite Kammer-mit querlaufender Achse, die durch eine Öffnung (13) in den vorderen Abschnitt der Unterdruck erzeugenden Kammer (7) mündet, um das obere Ende einer austauschbaren Leitung (14) aufzunehmen, die von der Quelle (4) für konzentriertes Produkt herführt.

## Claims

1.
